# EUROPÄISCHE PATENTSCHRIFT

(11) **EP 2 058 259 B1**
(45) Veröffentlichungstag und Bekanntmachung des Hinweises auf die Patenterteilung: **13.07.2011**
(21) Anmeldenummer: 08165668.8
(22) Anmeldetag: 02.10.2008
(51) Int. Cl.: B65H 75/10, B65H 18/02

(54) **Wickelhülsenanordnung für eine Rollenwickeleinrichtung, Wickelhülse und Rollenwickeleinrichtung**
Winding core assembly for a roll winding device, winding core and roll winding device
Agencement de mandrin de bobinage pour un dispositif d'enroulement de rouleaux, mandrin de bobinage et dispositif d'enroulement de rouleaux

(30) Priorität: 06.11.2007 DE 102007000630
(43) Veröffentlichungstag der Anmeldung: 13.05.2009
(73) Patentinhaber: Voith Patent GmbH, 89522 Heidenheim (DE)
(72) Erfinder: Müller, Georg, 41466, Neuss (DE)

(56) Entgegenhaltungen:
- EP-A2- 1 676 804
- WO-A1-02/00539
- WO-A1-93/10033
- WO-A1-03/004393
- GB-A- 2 287 238
- JP-A- 2003 300 674
- JP-U- 50 008 899
- JP-U- 54 118 097
- JP-U- 57 067 058

## Beschreibung

Die Erfindung betrifft eine Wickelhülsenanordnung für eine Rollenwickeleinrichtung mit mindestens einer ersten Wickelhülse und einer in Axialrichtung benachbarten zweiten Wickelhülse, wobei jede Wickelhülse am Umfang eine Anlagefläche für eine Materialbahn sowie ein erstes axiales Ende und ein zweites axiales Ende aufweist, wobei die erste Wickelhülse am ersten Ende einen axial über die Anlagefläche vorstehenden Fortsatz aufweist, dessen maximaler Außendurchmesser kleiner ist als der Außendurchmesser der ersten Wickelhülse im Bereich der Anlagefläche und der in eine Ausnehmung am zweiten Ende der zweiten Wickelhülse hineinragt, und der Fortsatz mindestens einen radialen Außenvorsprung aufweist, der hinter einen radial nach innen ragenden Vorsprung in der Ausnehmung greift.

Ferner betrifft die Erfindung eine Wickelhülse für eine derartige Wickelhülsenanordnung rund eine Rollenwickeleinrichtung mit einer derartigen Wickelhülsenanordnung.

Eine Wickelhülsenanordnung mit den dazugehörigen Wickelhülsen dient dazu, eine Materialbahn, beispielsweise eine Papierbahn, die in Teilbahnen ankommt, zu Teilbahnrollen aufzuwickeln. Die Erfindung wird im Folgenden anhand einer Papierbahn als Beispiel für eine Materialbahn beschrieben. Sie ist aber auch bei anderen Materialbahnen anwendbar, die auf ähnliche Weise gehandhabt werden müssen.

Eine Papierbahn wird in einer relativ großen Breite von bis zu 10 m produziert. Um für einen späteren Anwender, beispielsweise eine Druckerei, handhabbar zu sein, muss sie in schmalere Teilbahnen unterteilt werden. Diese Teilbahnen werden dann in einer Rollenwickeleinrichtung zu Wickelrollen aufgewickelt. Als Kern für eine derartige Wickelrolle dient eine Wickelhülse.

Ein weithin verbreiteter Typ für eine Rollenwickeleinrichtung ist ein so genannter Doppeltragwalzenwickler, bei dem zwei Tragwalzen mit parallelen Achsen benachbart zueinander angeordnet sind und ein Wickelbett bilden. Bevor der Wickelvorgang startet, werden die Wickelhülsen axial hintereinander von einer Stirnseite her in das Wickelbett eingeschoben. Die Papierbahn wird am Umfang der Wickelhülse festgeklebt und zwar in der Anlagefläche. Wenn sich dann die Tragwalzen an Drehung versetzen, werden die Wickelhülsen mitgedreht und ziehen dadurch die Papierbahnen auf sich. Nach der ersten Umdrehung der Wickelhülse wird die Papierbahn nicht mehr unmittelbar auf die Wickelhülse gelegt, sondern auf die darunter liegende Lage der Papierbahn. Vielfach verwendet man auch noch eine Andruckwalze, um die sich bildende Wickelrolle in das Wickelbett zu drücken.

Wenn die Wickelrollen fertig gestellt sind, werden sie aus dem Wickelbett ausgeworfen, abtransportiert und verpackt. Dies ist bei Wickelrollen, deren axiale, Länge in einem günstigen Verhältnis zum Durchmesser steht, ohne Weiteres möglich. Kritisch wird dies bei so genannten "Schmalrollen", also Rollen, aus denen später beispielsweise DIN A4 Bögen hergestellt werden sollen. Diese Schmalrollen sind nach dem Ausstoßen aus dem Wickelbett schwierig zu handhaben. Man kann zwar mehrere derartige Wickelrollen gemeinsam verpacken, so dass sich das Verhältnis von axialer Länge zu Durchmesser wieder verbessert. Auf dem Weg zwischen der Rollenwickeleinrichtung und der Verpackungseinrichtung bleibt das Problem der Handhabung jedoch bestehen.

Aus der JP 2003 300674 A sind Wickelhülsen bekannt, die sich durch eine stirnseitige Steck- oder Schraubverbindung starr miteinander verbinden lassen.

Der Erfindung liegt die Aufgabe zugrunde, Schmalrollen einfach handhaben zu können.

Diese Aufgabe wird bei einer Wickelhülsenanordnung der eingangs genannten Art dadurch gelöst, dass der Innenvorsprung eine axiale Länge aufweist, die kleiner ist als ein axialer Abstand zwischen dem Außenvorsprung und der Anlagefläche und dass der Außenvorsprung eine axiale Länge aufweist, die kleiner ist als ein axialer Abstand zwischen dem Innenvorsprung und einem axialen Ende der Ausnehmung.

Als Schmalrollen werden im vorliegenden Fall Rollen angesehen, deren axiale Länge maximal 0,6 m beträgt und deren Durchmesser größer ist als deren axiale Länge.

Der Fortsatz an der ersten Wickelhülse, der in die Ausnehmung an der zweiten Wickelhülse eingreift, stellt sicher, dass die beiden Wickelrollen, die auf diesen beiden Wickelhülsen aufgewickelt sind, beim Wickeln und vor allem auch beim Ausstoßen aus der Wickeleinrichtung einen Verbund bilden. Dieser Verbund stellt zunächst sicher, dass die beiden Wickelrollen koaxial miteinander abrollen. Wenn die beiden Wickelrollen koaxial bleiben, sind ihre Umfangsflächen parallel. Die Gefahr, dass sie auseinander laufen und danach umfallen, ist vergleichsweise gering. Zusätzliche Maßnahmen, um einen derartigen Verbund herzustellen, sind im Grunde nicht erforderlich. Die erste Wickelhülse ist mit dem Fortsatz einstückig ausgebildet, d.h. man benötigt keine Verbindungselemente, um die erste und die zweite Wickelhülse miteinander zu verbinden. Das Verbinden der beiden Wickelhülsen erfolgt praktisch automatisch, wenn die Wickelhülsen axial nebeneinander angeordnet und mit einem axialen Druck beaufschlagt werden. Ein derartiger Druck ist aber ohnehin erforderlich, um die Wickelhülsenanordnung von der Stirnseite her in das Wickelbett hinein zu fördern.
Der Innenvorsprung weist eine axiale Länge auf, die kleiner ist als ein axialer Abstand zwischen dem Außenvorsprung und der Anlagefläche. Damit ist es möglich, dass der Innenvorsprung zwischen dem Außenvorsprung und dem Bereich der ersten Wickelhülse einrastet, an dem die Anlagefläche angeordnet ist. Zwischen den beiden Wickelhülsen ist dann zwar eine kleine axiale Bewegung möglich, bis der Außenvorsprung in Anlage an den Innenvorsprung kommt. Diese axiale Bewegungsmöglichkeit kann man aber ausnutzen, um später die beiden Wickelrollen zu trennen.
Der Außenvorsprung weist eine axiale Länge auf, die kleiner ist als ein axialer Abstand zwischen dem Innenvorsprung und einem axialen Ende der Ausnehmung. Der Außenvorsprung kann dann hinter dem Innenvorsprung einrasten, wobei das Gleiche gilt, wie im Hinblick auf den Innenvorsprung oben ausgeführt.

Der Fortsatz weist mindestens einen radialen Außenvorsprung auf, der hinter einen radial nach innen ragenden Innenvorsprung in der Ausnehmung greift. Mit dieser Ausgestaltung erzeugt man eine Sicherung dagegen, dass sich die beiden Wickelhülsen und später die beiden darauf gebildeten Wickelrollen in Axialrichtung voneinander trennen. Natürlich ist eine derartige Trennung möglich, wenn man Kräfte anwendet, die größer sind als beim Handhaben der Wickelrollen beim Ausstoßen aus der Wickeleinrichtung und beim Transport von der Wickeleinrichtung zur Rollenpackeinrichtung. Die Gefahr, dass sich die beiden Wickelrollen ungewollt voneinander lösen, ist damit deutlich verringert.

Vorzugsweise ist der Außenvorsprung am äußeren axialen Ende des Fortsatzes angeordnet. Damit kann man die axiale Länge des Fortsatzes in vollem Umfang nutzen, um die beiden Wickelhülsen miteinander zu verbinden.

Auch ist von Vorteil, wenn der Innenvorsprung am äußeren axialen Ende der Ausnehmung angeordnet ist. Auch die Ausnehmung lässt sich dann in voller axialer Länge für die Verbindung der beiden Wickelrollen nutzen.

Bevorzugterweise weisen der Außenvorsprung und/oder der Innenvorsprung eine abgeschrägte Fläche auf, deren Neigung zum axial äußeren Ende gerichtet ist. Die abgeschrägte Fläche, die als Konusmantelfläche oder Teil einer Konusmantelfläche ausgebildet ist, erleichtert es, den Fortsatz in die Ausnehmung einzufädeln. Durch die abgeschrägte Fläche kann man erreichen, dass der Fortsatz mit Außenvorsprung und/oder der Innenvorsprung beim Zusammenfügen der beiden Wickelhülsen geringfügig komprimiert werden, so dass der Außenvorsprung hinter dem Innenvorsprung einrastet und eine Verbindung zwischen den beiden Wickelhülsen gegeben ist, die nicht ohne Weiteres axial gelöst werden kann.

Vorzugsweise ist der maximale Außendurchmesser des Außenvorsprungs an den maximalen Innendurchmesser der Ausnehmung angepasst. Damit kann man zusätzlich einen Reibschluss zwischen dem Außendurchmesser des Außenvorsprungs und dem Innendurchmesser der Ausnehmung erzeugen, dass der Zusammenhalt zwischen den beiden Wickelhülsen so weiter verbessert wird.

Vorzugsweise weist der Fortsatz eine axiale Länge auf, die an die axiale Länge der Ausnehmung angepasst ist. Die beiden Elemente, die zum Verbinden der beiden Wickelhülsen verwendet werden, nämlich Fortsatz und Ausnehmung, sind dann so aneinander angepasst, dass eine Schubbelastung bestmöglich aufgenommen werden kann.

Vorzugsweise ist die erste Wickelhülse als Rohr mit einer ersten Wandstärke im Bereich der Anlagefläche ausgebildet und der Fortsatz weist eine zweite Wandstärke auf, die im Bereich von 25 bis 50 % der ersten Wandstärke ist. Der Fortsatz ist also zum Einen stabil genug, um die axiale Verbindung zwischen zwei benachbarten Wickelhülsen sicherzustellen. Andererseits kann er dann, wenn die beiden Wickelhülsen getrennt werden sollen, zerstört werden, ohne dass übermäßig große Kräfte notwendig sind. Gegebenenfalls kann man die beiden Wickelrollen ein Stück weit auseinander ziehen und den Fortsatz dann mit Hilfe einer Sägeschnur durchtrennen.

Die Aufgabe wird auch durch eine Wickelhülse für eine derartige Wickelhülsenanordnung gelöst, die am ersten Ende den Fortsatz und am zweiten Ende die Ausnehmung aufweist. Die Wickelhülsenanordnung kann dann aus gleich aufgebauten Wickelhülsen gebildet sein, die einfach in Axialrichtung hintereinander angeordnet werden. Beim Einschieben oder vor dem Einschieben der Wickelhülsenanordnung in das Wickelbett werden die Fortsätze in die Ausnehmungen der jeweils benachbarten Wickelhülsen eingeschoben, um den gewünschten Verbund zu erzielen.

Die Aufgabe wird auch durch eine Rollenwickeleinrichtung mit einer Wickelhülsenanordnung gelöst, wie sie oben beschrieben ist. Wenn die Rollenwickeleinrichtung startet, dann liegt die Wickelhülsenanordnung im Wickelbett als Verbund. Dieser Verbund bleibt auch aufrecht erhalten, wenn die Rollenwickeleinrichtung startet und die Teilbahnen zu Wickelrollen aufwickelt. Gegebenenfalls kann man bei einer derartigen Rollenwickeleinrichtung im Vorhinein bei einigen ersten Wickelhülsen den Fortsatz entfernen oder sogar Wickelhülsen ohne Fortsatz verwenden, wenn man nur eine beschränkte Anzahl von Wickelrollen als Verbund zusammenfassen möchte.

Die Erfindung wird im Folgenden anhand eines bevorzugten Ausführungsbeispiels in Verbindung mit der Zeichnung beschrieben. Hierin zeigen:
- Fig. 1: zwei benachbart angeordnete Wickelhülsen vor dem Zusammenstecken; und
- Fig. 2: eine Wickelhülsenanordnung mit zwei Wickelhülsen und sich darauf aufbauenden Wickelrollen.

Eine Wickelrollenanordnung 1 weist eine erste Wickelhülse 2 und eine zweite Wickelhülse 3 auf, die in Axialrichtung einander benachbart angeordnet sind. Die Wickelhülse 2 weist am Umfang eine Anlagefläche 4 auf, an der eine Materialbahn zur Anlage gebracht werden kann, wenn diese Materialbahn zu einer Wickelrolle 5 aufgewickelt werden soll. Die Wickelhülse 2 ist im Übrigen mit einem durchgehenden, hohlzylindrischen Hohlraum 6 versehen. Die Wickelhülse 2 weist ein erstes axiales Ende auf, das in den Figuren 1 und 2 zu sehen ist. An diesem ersten Ende weist die Wickelhülse 2 einen Fortsatz 7 auf, der in Axialrichtung über die Anlagefläche 4 übersteht. Am axial äußeren Ende weist der Fortsatz einen radial nach außen vorstehenden Vorsprung 8 auf, der dementsprechend auch als "Außenvorsprung" bezeichnet wird. Der Außenvorsprung 8 kann in Umfangsrichtung umlaufend und durchgehend ausgebildet sein. Er kann aber auch Unterbrechungen aufweisen.

Der Außenvorsprung 8 weist eine konisch abgeschrägte Fläche 9 auf.

Ferner kann der Fortsatz mehrere in Umfangsrichtung verteilt angeordnete Schlitze 10 aufweisen. Dies ist aber nicht unbedingt erforderlich.

Der Außenvorsprung 8 weist eine axiale Länge a auf, die eine Größenordnung im Bereich von 1 bis 3 mm hat. Zwischen dem axial inneren Ende des Außenvorsprungs 8 und der Anlagefläche ergibt sich ein Abstand b, der eine Größenordnung im Bereich von 2 bis 4 mm hat. Der Abstand b ist um etwa 1 mm größer als die axiale Erstreckung des Außenvorsprungs 8. Die Darstellung in der Zeichnung ist hier nicht maßstäblich.

Die zweite Wickelhülse 3 weist am Umfang ebenfalls eine Anlagefläche 11 auf, auf der sich eine Wickelrolle 12 bildet, wenn die Wickelhülse 3 gedreht wird.

Die Wickelhülse 3 ist als Hohlkörper ausgebildet und umgibt einen Hohlraum 13.

Die Wickelhülse 3 weist ein erstes Ende auf, das in den Figuren 1 und 2 nicht sichtbar ist. Dieses erste Ende ist genauso ausgebildet wie das erste Ende der ersten Wickelhülse 2. Es kann auch glatt, also ohne die entsprechende Eingriffsgeometrie ausgebildet sein, wenn die Wickelhülse eine randständige Position einnimmt oder eine Verbindung zwischen zwei Wickelhülsen an einer bestimmten Position nicht gewünscht ist.

Ferner weist die Wickelhülse 3 ein zweites Ende mit einer Ausnehmung 14 auf, deren Innendurchmesser gegenüber dem Innendurchmesser des Hohlraums 13 vergrößert ist. In die Ausnehmung 14 ragt ein Innenvorsprung 15 radial hinein. Der Innenvorsprung 15 weist eine konisch abgeschrägte Fläche 16 auf. Auch der Innenvorsprung 15 kann umlaufend geschlossen sein. Er kann auch in Umlaufrichtung unterbrochen sein, wobei die Unterbrechungen in diesem Fall vorzugsweise genauso groß sind, wie in Umfangsrichtung zusammenhängende Bereiche des Außenvorsprungs 8. In diesem Fall sollten die Unterbrechungen des Innenvorsprungs 15 etwa genauso groß sein, wie die verbleibenden Bereiche des Innenvorsprungs 15.

Der Innenvorsprung 15 weist eine axiale Erstreckung c auf, deren Größe im Bereich von 1 bis 3 mm liegt. Die Ausnehmung 14 weist zwischen dem Innenvorsprung 15 und einem axialen Ende 18 eine axiale Erstreckung d auf, deren Größe im Bereich von 2 bis 4 mm liegt. Die Darstellung der Figuren 1 und 2 ist diesbezüglich nicht maßgeblich. Die Entfernung d ist um etwa 1 mm größer als die axiale Erstreckung c.

Das axial vordere Ende des Außenvorsprungs 8 stimmt mit seinem Außendurchmesser etwa mit dem Innendurchmesser des axial äußeren Endes des Innenvorsprungs 15 überein. Zweckmäßigerweise ist der Außenvorsprung 8 hier mit einem geringfügig kleineren Durchmesser versehen, so dass die beiden Flächen 9, 16 aneinander zur Anlage gebracht werden können. Bei zunehmendem axialen Druck federt der Fortsatz 7 dann, gegebenenfalls unterstützt durch die Schlitze 10, radial nach innen ein, so dass der Außenvorsprung 8 hinter dem Innenvorsprung 15 einrasten kann. Der Abstand d in der Ausnehmung 14 ist dabei größer als die axiale Erstreckung des Außenvorsprungs a, so dass der Außenvorsprung a in der Ausnehmung ungehindert nach außen federn kann. In gleicher Weise ist die Erstreckung c des Innenvorsprungs 15 größer als die Entfernung b zwischen dem Außenvorsprung 8 und der Anlagefläche 4, so dass, wie dies in Fig. 2 zu erkennen ist, sowohl für den Außenvorsprung 8 als auch für den Innenvorsprung 15 genügend Platz zur Verfügung steht. In Fig. 2 sind die Schlitze 10 weggelassen. Ob die Schlitze 10 erforderlich sind, hängt vom Material der Wickelhülsen 2, 3 ab.

Der Außenvorsprung 8 weist einen maximalen Außendurchmesser auf, der an den Innendurchmesser der Ausnehmung 14 angepasst ist. Dadurch ergibt sich ein leichter Reibschluss zwischen dem Außenvorsprung 8 und der Innenfläche der Ausnehmung 14.

In ähnlicher Weise weist der Innenvorsprung 15 einen Innendurchmesser auf, der an den Außendurchmesser des Fortsatzes 7 zwischen dem Außenvorsprung 8 und der Anlagefläche 4 angepasst ist. Der Innenvorsprung 15 liegt also, wie in Fig. 2 dargestellt ist, am Außendurchmesser des Fortsatzes 7 an. Unter Umständen kann es günstig sein, wenn bei zusammengesteckten Wickelhülsen 2, 3 der Außenvorsprung 8 und/oder der Innenvorsprung 15 noch etwas komprimiert sind, um die Reibkräfte zu erhöhen.

Der Fortsatz 7 weist außerhalb des Außenvorsprungs 8 eine Wandstärke auf, die eine Größenordnung im Bereich von 25 bis 50 % der Wandstärke der Wickelhülse 2 im Bereich der Anlagefläche ist. Dadurch ist einerseits eine ausreichende Stabilität bei der Handhabung eines Verbunds aus Wickelhülsen 2, 3 sichergestellt. Andererseits ist dieser Verbund mit noch vertretbaren Kräften auflösbar, wenn dies erforderlich sein sollte.

Die erste Wickelhülse 2 weist ein zweites Ende auf, das genauso ausgebildet sein kann, wie das zweite Ende der Wickelhülse 3.

Vor dem Beginn des Wickelvorgangs werden die beiden Wickelhülsen 2, 3, wie in Fig. 2 dargestellt, miteinander in Eingriff gebracht. Dieser Eingriff erlaubt aufgrund der Bemaßung der Vorsprünge 8, 15 und der Abstände b, c eine Beweglichkeit in Axialrichtung von etwa 1 mm. Die beiden Wickelhülsen 2, 3 bilden damit einen relativ stabilen Verbund. Sie werden gemeinsam gedreht, so dass sich die Wickelrollen 5, 12 bilden können. Nach dem Fertigstellen der Wickelrollen 5, 12 werden die beiden Wickelrollen (wenn mehrere derartige Wickelhülsen 2, 3 in den Verbund aufgenommen sind, können natürlich auch mehrere Wickelrollen in dem Verbund vorhanden sein) gemeinsam ausgestoßen. Sie laufen aufgrund der Tatsache, dass der Fortsatz 7 in die Ausnehmung 14 eingesteckt ist, zunächst koaxial zueinander. Die beiden Vorsprünge 8, 15 verhindern, dass sich die beiden Wickelrollen 5, 12 in axialer Richtung trennen. Somit können auch Wickelrollen gehandhabt werden, bei denen das Verhältnis von Durchmesser zu axialer Länge ungünstig ist. Wenn derartige Schmalrollen im Verbund laufen, dann neigen sie weniger stark zum Umkippen.

Wenn man die Wickelrollen 5, 12 letztendlich getrennt voneinander handhaben möchte, dann reicht es in vielen Fällen aus, sie in axialer Richtung auseinander zu ziehen. Hierbei werden die beiden Vorsprünge 8, 15 gegebenenfalls zwar beschädigt. Dies ist aber unkritisch. Es kann auch der Fall auftreten, dass der Fortsatz 7 an irgendeiner Stelle abreißt oder bricht. Man kann auch die beiden Wickelrollen 5, 12 um den genannten Millimeter, der sich durch das Spiel des Außenvorsprungs hinter dem Innenvorsprung ergibt, (oder eine entsprechende Größe) auseinander ziehen, so dass sich ein Spalt 17 ergibt, durch den man eine Sägeschnur oder ein Sägeblatt führen kann, um den Fortsatz 7 durchzusägen.

Zum Wickeln einer größeren Anzahl von Schmalrollen 5, 12 kann man nun eine entsprechend große Anzahl von Wickelhülsen 2, 3 axial zu einem Verband zusammenfügen, indem man den Fortsatz 7 in die Ausnehmung 14 hineinsteckt. Wenn man einen derartigen Verband unterbrechen möchte, reicht es aus, vor dem axialen Einschieben der Wickelhülsen 2, 3 in das Wickelbett bei einer oder mehreren Wickelhülsen 2 den Fortsatz 7 zu entfernen. Dies lässt sich einfach dadurch bewerkstelligen, dass der Fortsatz 7 abgesägt wird.

Die Geometrien an den beiden Enden der Wickelhülsen 2, 3 lassen sich relativ einfach durch Drehen oder eine andere spanende Fertigung erzeugen. Die Schlitze 10 können, wenn sie erforderlich sein sollten, einfach eingesägt werden. Hierbei ist es zweckmäßig, wenn sich jeweils zwei Schlitze 10 diametral gegenüberstehen.

### Bezugszeichenliste

- 1: Wickelrollenanordnung
- 2: Erste Wickelhülse
- 3: Zweite Wickelhülse
- 4: Anlagefläche
- 5: Wickelrolle
- 6: Hohlraum
- 7: Fortsatz
- 8: Vorsprung
- 9: Fläche
- 10: Schlitz
- 11: Anlagefläche
- 12: Wickelrolle
- 13: Hohlraum
- 14: Ausnehmung
- 15: Innenvorsprung
- 16: Fläche
- 17: Spalt
- 18: Ende
- a: Länge
- b: Abstand
- c: Erstreckung
- d: Erstreckung

## Patentansprüche

1. Wickelhülsenanordnung für eine Rollenwickeleinrichtung mit mindestens einer ersten Wickelhülse und einer in Axialrichtung benachbarten zweiten Wickelhülse, wobei jede Wickelhülse am Umfang eine Anlagefläche für eine Materialbahn sowie ein erstes axiales Ende und ein zweites axiales Ende aufweist,
wobei die erste Wickelhülse (2) am ersten Ende einen axial über die Anlagefläche (4) vorstehenden Fortsatz (7) aufweist, dessen maximaler Außendurchmesser kleiner list als der Außendurchmesser der ersten Wickelhülse (2) im Bereich der Anlagefläche (4) und der in eine Ausnehmung (14) am zweiten Ende der zweiten Wickelhülse (3) hineinragt, und
der Fortsatz (7) mindestens einen radialen Außenvorsprung (8) aufweist, der hinter einen radial nach innen ragenden Vorsprung (15) in der Ausnehmung (14) greift,
**dadurch gekennzeichnet,**
**dass** der Innenvorsprung (15) eine axiale Länge (c) aufweist, die kleiner ist als ein axialer Abstand (b) zwischen dem Außenvorsprung (8) und der Anlagefläche (4) und
**dass** der Außenvorsprung (8) eine axiale Länge (a) aufweist, die kleiner ist als ein axialer Abstand (d) zwischen dem Innenvorsprung (15) und einem axialen Ende (18) der Ausnehmung (14).

2. Wickelhülsenanordnung nach Anspruch 1,
**dadurch gekennzeichnet,**
**dass** der Außenvorsprung (8) am äußeren axialen Ende des Fortsatzes (7) angeordnet ist.

3. Wickelhülsenanordnung nach Anspruch 1 oder 2,
**dadurch gekennzeichnet,**
**dass** der Innenvorsprung (15) am äußeren axialen Ende der Ausnehmung angeordnet ist.

4. Wickelhülsenanordnung nach einem der Ansprüche 1 bis 3,
**dadurch gekennzeichnet,**
**dass** der Außenvorsprung (8) und/oder der Innenvorsprung (15) eine abgeschrägte Fläche (9, 16) aufweist, deren Neigung zum axial äußeren Ende gerichtet ist.

5. Wickelhülsenanordnung nach einem der Ansprüche 1 bis 4,
**dadurch gekennzeichnet,**
**dass** der maximale Außendurchmesser des Außenvorsprungs (8) an den maximalen Innendurchmesser der Ausnehmung (14) angepasst ist.

6. Wickelhülsenanordnung nach einem der Ansprüche 1 bis 5,
**dadurch gekennzeichnet,**
**dass** der Fortsatz (7) eine axiale Länge aufweist, die an die axiale Länge der Ausnehmung (14) angepasst ist.

7. Wickelhülsenanordnung nach einem der vorhergehenden Ansprüche,
**dadurch gekennzeichnet,**
**dass** die erste Wickelhülse (2) als Rohr mit einer ersten Wandstärke im Bereich der Anlagefläche (4) ausgebildet ist und der Fortsatz (7) eine zweite Wandstärke aufweist, die im Bereich von 25 bis 50 % der ersten Wandstärke ist.

8. Wickelhülse, die in einer Wickelhülsenanordnung (1) nach einem der Ansprüche 1 bis 8 verwendbar ist und die am Umfang eine Anlagefläche für eine Materialbahn sowie ein erstes axiales Ende und ein zweites axiales Ende aufweist,
wobei die Wickelhülse am ersten Ende einen axial über die Anlagefläche (4) vorstehenden Fortsatz (7) aufweist, dessen maximaler Außendurchmesser kleiner ist als der Außendurchmesser der Wickelhülse im Bereich der Anlagefläche (4) und am zweiten Ende eine Ausnehmung (14) aufweist, und der Fortsatz (7) mindestens einen radialen Außenvorsprung (8) und die Ausnehmung (14) einen radial nach innen ragenden Vorsprung (15) aufweist,
**dadurch gekennzeichnet,**
**dass** der Innenvorsprung (15) eine axiale Länge (c) aufweist, die kleiner ist als ein axialer Abstand (b) zwischen dem Außenvorsprung (8) und der Anlagefläche (4) und
**dass** der Außenvorsprung (8) eine axiale Länge (a) aufweist, die kleiner ist als ein axialer Abstand (d) zwischen dem Innenvorsprung (15) und einem axialen Ende (18) der Ausnehmung (14).

9. Rollenwickeleinrichtung mit einer Wickelhülsenanordnung (1) nach einem der Ansprüche 1 bis 8.

## Claims

1. Winding core assembly for a roll winding device, having at least one first winding core and a second winding core adjacent in the axial direction, each winding core having on the circumference a contact surface for a material web and a first axial end and a second axial end,
the first winding core (2) having at the first end an extension (7) which projects axially beyond the contact surface (4), the maximum external diameter of which is smaller than the external diameter of the first winding core (2) in the region of the contact surface (4) and which projects into a recess (14) at the second end of the second winding core (3), and
the extension (7) having at least one radial external protrusion (8) which engages behind a radially inwardly projecting protrusion (15) in the recess (14),
**characterized in that**
the internal protrusion (15) has an axial length (c) which is smaller than an axial distance (b) between the external protrusion (8) and the contact surface (4), and
**in that** the external protrusion (8) has an axial length (a) which is smaller than an axial distance (d) between the internal protrusion (15) and an axial end (18) of the recess (14).

2. Winding core assembly according to Claim 1,
**characterized in that**
the external protrusion (8) is arranged at the outer axial end of the extension (7).

3. Winding core assembly according to Claim 1 or 2,
**characterized in that**
the internal protrusion (15) is arranged at the outer axial end of the recess.

4. Winding core assembly according to one of Claims 1 to 3,
**characterized in that**
the external protrusion (8) and/or the internal protrusion (15) has a bevelled surface (9, 16), the inclination of which is directed towards the axially outer end.

5. Winding core assembly according to one of Claims 1 to 4,
**characterized in that**
the maximum external diameter of the external protrusion (8) is matched to the maximum internal diameter of the recess (14).

6. Winding core assembly according to one of Claims 1 to 5,
**characterized in that**
the extension (7) has an axial length which is matched to the axial length of the recess (14).

7. Winding core assembly according to one of the preceding claims,
**characterized in that**
the first winding core (2) is formed as a tube having a first wall thickness in the region of the contact surface (4), and the extension (7) has a second wall thickness which is in the range from 25 to 50% of the first wall thickness.

8. Winding core which can be used in a winding core assembly (1) according to one of Claims 1 to 8 and which has on the circumference a contact surface for a material web and a first axial end and a second axial end,
the winding core having at the first end an extension (7) which projects axially beyond the contact surface (4), the maximum external diameter of which is smaller than the external diameter of the winding core in the region of the contact surface (4), and having a recess (14) at the second end, and
the extension (7) having at least one radial external protrusion (8), and the recess (14) having a radially inwardly projecting protrusion (15),
**characterized in that**
the internal protrusion (15) has an axial length (c) which is smaller than an axial distance (b) between the external protrusion (8) and the contact surface (4), and
**in that** the external protrusion (8) has an axial length (a) which is smaller than an axial distance (d) between the internal protrusion (15) and an axial end (18) of the recess (14).

9. Roll winding device having a winding core assembly (1) according to one of Claims 1 to 8.

## Revendications

1. Agencement de mandrin d'enroulement pour un dispositif d'enroulement de rouleaux comprenant au moins un premier mandrin d'enroulement et un deuxième mandrin d'enroulement adjacent dans la direction axiale, chaque mandrin d'enroulement présentant, sur la périphérie, une surface d'appui pour une bande de matériau ainsi qu'une première extrémité axiale et une deuxième extrémité axiale, le premier mandrin d'enroulement (2) présentant, à la première extrémité, une avancée (7) saillant axialement au-delà de la surface d'appui (4), dont le diamètre extérieur maximal est inférieur au diamètre extérieur du premier mandrin d'enroulement (2) dans la région de la surface d'appui (4) et qui pénètre dans un évidement (14) sur la deuxième extrémité du deuxième mandrin d' enroulement (3), et
l'avancée (7) présentant au moins une saillie extérieure radiale (8) qui vient en prise dans l'évidement (14) derrière une saillie (15) saillant radialement vers l'intérieur,
**caractérisé en ce que**
la saillie intérieure (15) présente une longueur axiale (c) qui est inférieure à une distance axiale (b) entre la saillie extérieure (8) et la surface d'appui (4), et
**en ce que** la saillie extérieure (8) présente une longueur axiale (a) qui est inférieure à une distance axiale (d) entre la saillie intérieure (15) et une extrémité axiale (18) de l'évidement (14) .

2. Agencement de mandrin d'enroulement selon la revendication 1,
**caractérisé en ce que**
la saillie extérieure (8) est disposée à l'extrémité axiale extérieure de l'avancée (7).

3. Agencement de mandrin d'enroulement selon la revendication 1 ou 2,
**caractérisé en ce que**
la saillie intérieure (15) est disposée à l'extrémité axiale extérieure de l'évidement.

4. Agencement de mandrin d'enroulement selon l'une quelconque des revendications 1 à 3,
**caractérisé en ce que**
la saillie extérieure (8) et/ou la saillie intérieure (15) présentent une surface biseautée (9, 16) dont l'inclinaison est orientée vers l'extrémité axialement extérieure.

5. Agencement de mandrin d'enroulement selon l'une quelconque des revendications 1 à 4,
**caractérisé en ce que**
le diamètre extérieur maximal de la saillie extérieure (8) est adapté au diamètre intérieur maximal de l'évidement (14).

6. Agencement de mandrin d'enroulement selon l'une quelconque des revendications 1 à 5,
**caractérisé en ce que**
1"avancée (7) présente une longueur axiale qui est adaptée à la longueur axiale de l'évidement (14).

7. Agencement de mandrin d'enroulement selon l'une quelconque des revendications précédentes,
**caractérisé en ce que**
le premier mandrin d'enroulement (2) est réalisé sous forme de tube avec une première épaisseur de paroi dans la région de la surface d'appui (4), et l'avancée (7) présente une deuxième épaisseur de paroi qui représente de 25 à 50% de la première épaisseur de paroi.

8. Mandrin d'enroulement, qui peut être utilisé dans un agencement de mandrin d'enroulement (1) selon l'une quelconque des revendications 1 à 8, et qui présente, sur la périphérie, une surface d'appui pour une bande de matériau ainsi qu'une première extrémité axiale et une deuxième extrémité axiale, le mandrin d'enroulement présentant à la première extrémité une avancée (7) saillant axialement au-delà de la surface d'appui (4), dont le diamètre extérieur maximal est inférieur au diamètre extérieur du mandrin d'enroulement dans la région de la surface d'appui (4) et présentant à la deuxième extrémité un évidement (14), et l'avancée (7) présentant au moins une saillie extérieure radiale (8) et l'évidement (14) présentant une saillie (15) saillant radialement vers l'intérieur,
**caractérisé en ce que**
la saillie intérieure (15) présente une longueur axiale (c) qui est inférieure à une distance axiale (b) entre la saillie extérieure (8) et la surface d'appui (4), et
**en ce que** la saillie extérieure (8) présente une longueur axiale (a) qui est inférieure à une distance axiale (d) entre la saillie intérieure (15) et une extrémité axiale (18) de l'évidement (14).

9. Dispositif d'enroulement de rouleaux comprenant un agencement de mandrin d'enroulement (1) selon l'une quelconque des revendications 1 à 8.
